# FASCICULE DE BREVET EUROPEEN

(11) **EP 1 813 862 B1**
(45) Date de publication et mention de la délivrance du brevet: **02.07.2008**
(21) Numéro de dépôt: 06354042.1
(22) Date de dépôt: 14.12.2006
(51) Int. Cl.: F21V 21/30, F21L 14/00

(54) **Lampe d'éclairage électrique équipée d'un dispositif de fixation et de positionnement sur un support**
Elektrische Leuchte, die mit einer Befestigungsvorrichtung und einer Positioniervorrichtung auf einer Halterung ausgestattet ist
Electric illuminating lamp equipped with a system for attaching it and positioning it on a support

(30) Priorité: 27.01.2006 FR 0600820
(43) Date de publication de la demande: 01.08.2007
(73) Titulaire: ZEDEL, 38920 Crolles (FR)
(72) Inventeur: Petzl, Paul, 38530 Barraux (FR); Bortolotti, Raphaël, 74940 Annecy-Le-Vieux (FR)
(74) Mandataire: Hecké, Gérard

(56) Documents cités:
- US-A- 5 738 432
- US-A1- 2004 064 871
- US-A1- 2004 252 494

## Description

### Domaine technique de l'invention

L'invention est relative à une lampe électrique d'éclairage logée dans un boîtier comprenant des moyens d'éclairage alimentés par une source d'énergie électrique. Un dispositif de fixation et de positionnement du boîtier sur un support comporte une glissière de guidage dans laquelle est engagé un organe d'accouplement pour former une liaison mécanique, et une couronne crantée annulaire permettant une orientation angulaire de la lampe par rapport au support.

### État de la technique

Pour l'orientation multidirectionnelle d'une lampe d'éclairage, il est connu de fixer la lampe sur une platine, laquelle est orientable au moyen d'une articulation à rotule solidaire d'un support en forme de pince.

Selon un autre dispositif connu, la platine de fixation de la lampe est montée à basculement autour d'un axe horizontal fixé au support. Ce dernier est constitué par l'embase d'une coiffe à élastiques, et le mouvement d'orientation de la lampe s'exerce uniquement de bas en haut.

Le document US 5738432 décrit une lampe d'éclairage à orientation multiple et pouvant être adaptée à tout type de support. Elle comprend une plaque enfichable par coulissement dans une glissière d'un support, ladite plaque étant reliée à la lampe par une première liaison à pivotement faisant basculer la lampe de bas en haut autour d'un axe horizontal, et par une deuxième liaison à couronne crantée autorisant une orientation angulaire de la lampe autour d'un axe vertical. Le réglage en rotation s'effectue au moyen d'un levier faisant tourner la couronne autour de l'axe vertical. L'encombrement d'un tel mécanisme à plusieurs liaisons reste néanmoins important.

### Objet de l'invention

L'objet de l'invention consiste à réaliser une lampe d'éclairage adaptable à tout type de support, et à faisceau orientable avec un encombrement minimum.

La lampe selon l'invention est caractérisée en ce que la couronne crantée de l'organe d'accouplement est solidaire du support, et est dotée d'un épaulement destiné à coulisser dans la glissière de guidage ménagée dans le boîtier, et qu'un élément d'actionnement flexible s'étend le long de la glissière, et porte un ergot d'encliquetage coopérant en position verrouillée avec les crans de la couronne.

Une telle liaison mécanique permet une double fonction d'encliquetage et d'orientation angulaire avec le minimum d'encombrement.

Selon un mode de réalisation préférentiel, la couronne crantée de l'organe d'accouplement est agencée à l'intérieur d'une douille cylindrique solidaire du support. La languette de retenue portant l'ergot d'encliquetage forme avantageusement un cliquet de verrouillage après passage par-dessus l'épaulement.

De préférence, l'ergot d'encliquetage est conformé selon un plot pyramidal autorisant un mouvement rotatif incrémental sur les différents crans de la couronne.

La glissière de guidage et la languette de retenue se trouvent placées de préférence sur une platine articulée au boîtier de manière à orienter la lampe de bas en haut, et vice-versa. L'axe d'articulation de la platine est orthogonal à l'axe de la couronne crantée de l'organe d'accouplement.

L'ergot d'encliquetage et les moyens de retenue sur l'élément d'actionnement peuvent être formés par une seule ou deux pièces distinctes séparées.

### Description sommaire des dessins

D'autres avantages et caractéristiques ressortiront plus clairement de la description qui va suivre d'un mode particulier de réalisation de l'invention donné à titre d'exemple non limitatif et représenté aux dessins annexés, dans lesquels :
- les figures 1 et 2 montrent des vues en perspective d'une lampe d'éclairage fixée au support selon deux positions angulaires;
- la figure 3 est une vue en perspective de la platine équipée de la glissière de guidage et de la languette de retenue avant l'accouplement sur le support ;
- la figure 4 est une vue en perspective décalée de 90° de la figure 3, illustrant l'organe d'accouplement femelle sur le support;
- la figure 5 représente une vue de profil de la figure 3;
- la figure 6 est une vue identique de la figure 4 après assemblage de la platine et du support ;
- la figure 7 montre une vue en coupe verticale selon la ligne 7-7 de la figure 6;
- la figure 8 est une vue en plan de la figure 6 ;
- la figure 9 représente une vue de face du support de la figure 4 ;
- les figures 10 et 11 sont des vues identiques de la figure 9 de deux variantes de réalisation ;
- la figure 12 est une vue en perspective d'une variante de réalisation de la platine avec l'ergot d'encliquetage et les moyens de retenue formés par deux pièces distinctes sur l'élément d'actionnement.

### Description d'un mode de réalisation préférentiel

Sur les figures 1 et 2, une lampe 10 électrique d'éclairage comporte un système optique 11 composé d'une diode LED de puissance et d'une lentille 12 de focalisation en forme de volet coulissant. Lorsque le volet est ouvert, le faisceau d'éclairage issu de la diode LED permet une vision longue portée. Lorsque le volet est fermé en étant déplacé devant la diode LED, le faisceau est large pour une vision rapprochée. La diode LED est alimentée par une source d'énergie électrique, notamment des piles ou des accumulateurs rechargeables, l'ensemble étant logé dans un boîtier 13 muni de touches 14 de commande et de sélection.

Le boîtier 13 est monté à basculement sur une platine 15 de manière à pouvoir orienter la lampe 10 de bas en haut autour d'un axe d'articulation 16 (voir flèche F1).

La platine 15 est elle-même reliée à un support 17 par une liaison mécanique assurant une double fonction d'encliquetage et d'orientation angulaire dans le sens de la flèche F2.

Les deux mouvements d'orientation de la lampe 10 selon les flèches F1 et F2 sont distincts et orthogonaux, celui de basculement du boîtier 13 autour de l'axe 16 étant limité et inférieur à 90°, et l'autre de rotation de l'ensemble lampe 10 et platine 15 étant ajustable par incrémentation sur 360° autour d'un axe perpendiculaire au support 17.

En référence aux figures 3 à 8, la platine 15 en forme de U, comporte une âme 18 centrale perpendiculaire à deux branches d'extrémités 19, 20. A l'extérieur du U, l'âme 18 est dotée d'une glissière 21 de guidage dans laquelle s'étend un élément d'actionnement 22 en forme de languette mobile entre une position verrouillée et une position déverrouillée. L'extrémité supérieure sert de patte de préhension 23 pour déverrouiller la liaison mécanique avec le support 17. Les deux branches d'extrémités 19, 20 de la platine 15 sont pourvues de paliers 24 alignés selon l'axe 16 d'articulation de la lampe 10. Le boîtier 13 est pourvu à cet effet de deux demi-axes introduits dans les paliers 24 de la platine 15. L'élément d'actionnement 22 est muni d'un ergot d'encliquetage 25 (figures 3 et 7) situé au voisinage du fond de la glissière 21, et conformé selon un plot pyramidal à faces obliques.

Le support 17 d'encliquetage de l'ensemble lampe 10 et platine 15 peut avoir une forme quelconque, et posséder divers moyens de fixation en fonction de l'usage recherché, notamment pour une coiffe à bandes élastiques, un casque, ou tout autre accessoire. Dans l'exemple des figures 3 à 5 et 9, le support 17 est constitué par un crochet destiné à être accroché de manière amovible à un objet, par exemple la calotte d'un casque. Le crochet est réalisé par moulage d'un matériau plastique, et est déformable par élasticité lors de sa mise en place sur l'objet.

La face externe 29 du support 17 disposée en regard de la glissière 21, est équipée d'un organe d'accouplement 26 mâle susceptible de venir en engagement avec l'ergot d'encliquetage 25 pour former la liaison mécanique avec la platine 15. L'organe d'accouplement 26 (voir figure 4) comporte une douille cylindrique faisant saillie de la face externe 29, et munie d'un épaulement 27 de diamètre légèrement supérieur. L'intérieur de la douille est conformé en trou borgne muni d'une couronne crantée 28 annulaire. Les crans de la couronne 28 sont répartis angulairement à intervalles réguliers autour de la périphérie, et coopèrent avec l'ergot d'encliquetage 25 pour réaliser l'indexage. A chaque cran correspond une position angulaire prédéterminée de l'ensemble lampe 10 et platine 15 lors de son mouvement rotatif incrémental selon la flèche F2 (figure 2).

Pour accoupler l'ensemble lampe 10 et platine 15 au support 17, il suffit de faire coulisser la glissière 21 de la platine 15 sur la douille cylindrique de l'organe d'accouplement 26. L'élément de retenue 22 se déforme légèrement par élasticité dans une position intermédiaire pour autoriser le passage de l'ergot d'encliquetage 25 par-dessus l'épaulement 27. En fin de course d'insertion, l'ergot d'encliquetage 25 s'engage dans un cran de la couronne 28, en réalisant la liaison mécanique d'accouplement au support 17. L'élément d'actionnement 22 élastique et l'ergot d'encliquetage 25 constituent un cliquet de verrouillage.

L'ergot d'encliquetage (25) et les moyens de retenue sur l'élément d'actionnement (22) sont formés par une même pièce.

Dans l'exemple de la figure 4, l'organe d'accouplement 26 mâle comprend une couronne 28 à douze crans. En position d'assemblage de l'ergot d'encliquetage 25 dans l'organe d'accouplement 26, il est possible de choisir le positionnement angulaire de la lampe 10 en faisant tourner l'ensemble lampe 10 et platine 15 (flèche F2, figure 4) par rapport au support 17. Le passage de l'ergot 25 entre les crans successifs s'effectuant pas à pas par des incréments angulaires réguliers de 30°.

L'ensemble lampe 10 et platine 15 peut être facilement démonté du support 17 après déverrouillage de l'ergot d'encliquetage 25. Il suffit de faire pivoter la patte de préhension 23 dans le sens de la flèche F3 (figure 7) pour libérer l'ergot d'encliquetage 25 du cran de la couronne 28. Le cliquet inactif libère l'organe d'accouplement 26 mâle, et permet le dégagement de l'ensemble lampe 10 et platine 15.

Une même lampe 10 associée à sa platine 15 peut ainsi être fixée facilement sur différents supports 17 distincts.

Selon une variante, la glissière 21 et la languette de retenue 22 avec son ergot d'encliquetage 25 pourraient être agencées directement sur la face arrière du boîtier 13 de la lampe 10. La platine 15 orientable de bas en haut est alors supprimée, et la lampe 10 serait uniquement mobile en orientation angulaire par incrémentation selon la flèche F2 de la figure 2.

Selon la figure 10, le support 17 possède une forme ronde et comporte une face autoadhésive à l'opposé de l'organe d'accouplement 26.

En référence à la figure 11, le support 17 comporte deux fentes 30 permettant l'attache d'une bande élastique ou d'un enrouleur.

Sur la figure 12, la glissière 21 et l'élément d'actionnement 22 se trouvent sur la platine 15 articulée au boîtier. L'ergot d'encliquetage 25 et les moyens de retenue 31 sont formés par deux pièces distinctes sur l'élément d'actionnement 22.

## Revendications

1. Lampe électrique d'éclairage logée dans un boîtier (13) comprenant des moyens d'éclairage alimentés par une source d'énergie électrique, et un dispositif de fixation et de positionnement du boîtier (13) sur un support (17), ledit dispositif comportant :
- une glissière (21) de guidage dans laquelle est engagé un organe d'accouplement (26) pour former une liaison mécanique,
- une couronne (28) crantée annulaire permettant une orientation angulaire de la lampe (10) par rapport au support (17),
**caractérisée en ce que**
- la couronne (28) crantée de l'organe d'accouplement (26) est solidaire du support (17), et est dotée d'un épaulement (27) destiné à coulisser dans la glissière (21) de guidage ménagée dans le boîtier (13),
- un élément d'actionnement (22) flexible s'étend le long de la glissière (21), et porte un ergot d'encliquetage (25) coopérant en position verrouillée avec les crans de la couronne (28).

2. Lampe électrique d'éclairage selon la revendication 1, **caractérisée en ce que** l'ergot d'encliquetage (25) est conformé selon un plot pyramidal autorisant un mouvement rotatif incrémental sur les différents crans de la couronne (28).

3. Lampe électrique d'éclairage selon la revendication 1, **caractérisée en ce que** la glissière (21) et l'élément d'actionnement (22) se trouvent sur une platine (15) articulée au boîtier (13) de manière à orienter la lampe (10) de bas en haut, et vice-versa.

4. Lampe électrique d'éclairage selon la revendication 3, **caractérisée en ce que** l'axe (16) d'articulation de la platine (15) est orthogonal à l'axe de la couronne crantée (28) de l'organe d'accouplement (26).

5. Lampe électrique d'éclairage selon l'une des revendications précédentes, **caractérisée en ce que** le support (17) est en forme de crochet.

6. Lampe électrique d'éclairage selon l'une des revendications précédentes, **caractérisée en ce que** le support (17) comporte une embase connectée à une coiffe à bandes élastiques.

7. Lampe électrique d'éclairage selon l'une des revendications précédentes, **caractérisée en ce que** le support (17) comporte une embase ayant une face munie d'un revêtement autoadhésif à l'opposé de l'organe d'accouplement (26).

## Claims

1. Electric torch-light housed in a casing (13), comprising lighting means supplied by an electric power source, and a device for fixing and positioning the casing (13) on a support (17),
said device comprising:
- a guide (21) in which a coupling means (26) is engaged to form a mechanical link,
- an annular notched crown-wheel (28) enabling angular orientation of the torch-light (10) with respect to the support (17),
**characterized in that**
- the notched crown-wheel (28) of the coupling means (26) is integral to the support (17) and is provided with a rim (27) designed to slide in the guide (21) arranged in the casing (13),
- a flexible actuating part (22) extends along the guide (21) and bears a clipping pin (25) co-operating in the latched position with the notches of the crown-wheel (28).

2. Electric torch-light according to claim 1, **characterized in that** the clipping pin (25) is shaped as a pyramidal stud allowing an incremental rotary movement on the different notches of the crown-wheel (28).

3. Electric torch-light according to claim 1, **characterized in that** the guide (21) and the actuating part (22) are located on a support plate (15) articulated on the casing (13) so as to direct the torch-light (10) in the upwards direction, and vice-versa.

4. Electric torch-light according to claim 3, **characterized in that** the articulation axis (16) of the support plate (15) is orthogonal to the axis of the notched crown-wheel (28) of the coupling means (26).

5. Electric torch-light according to one of the foregoing claims, **characterized in that** the support (17) is in the form of a hook.

6. Electric torch-light according to one of the foregoing claims, **characterized in that** the support (17) comprises a base connected to a cap with elastic retaining straps.

7. Electric torch-light according to one of the foregoing claims, **characterized in that** the support (17) comprises a base having a face provided with a self-adhesive coating opposite the coupling means (26).

## Patentansprüche

1. Elektrische Lampe, die in einem Gehäuse (13) untergebracht ist und Mittel zum Leuchten umfasst, die von einer elektrischen Energiequelle versorgt werden, sowie eine Vorrichtung zur Befestigung und Positionierung des Gehäuses (13) an einem Träger (17), welche Vorrichtung umfasst:
- eine Führungs-Gleitschiene (21), in die ein Ankoppelungselement (26) eingeführt wird, um eine mechanische Verbindung zu bilden,
- einen ringförmigen Zahnkranz (28), der eine abgewinkelte Ausrichtung der Lampe (10) bezüglich dem Träger (17) ermöglicht,
**dadurch gekennzeichnet, dass**
- der Zahnkranz (28) des Ankoppelungselements (26) fest mit dem Träger (17) verbunden und mit einem erhöhten Rand (27) versehen ist, der in der Führungs-Gleitschiene (21) gleiten soll, die in dem Gehäuse (13) vorgesehen ist,
- sich entlang der Gleitschiene (21) ein flexibles Betätigungselement (22) erstreckt und einen Einrastnocken (25) trägt, der in verriegelter Stellung mit den Zähnen des Kranzes (28) zusammenwirkt.

2. Elektrische Lampe nach Anspruch 1, **dadurch gekennzeichnet, dass** der Einrastnocken (25) in Form eines prymidenartigen Stifts vorgesehen ist, der eine schrittweise Drehbewegung an den einzelnen Zähnen des Kranzes (28) ermöglicht.

3. Elektrische Lampe nach Anspruch 1, **dadurch gekennzeichnet, dass** die Gleitschiene (21) und das Betätigungselement (22) an einer Platte (15) angeordnet sind, die gelenkig am Gehäuse (13) angebracht ist, um die Lampe (10) von unten nach oben und umgekehrt auszurichten.

4. Elektrische Lampe nach Anspruch 3, **dadurch gekennzeichnet, dass** die Gelenkachse (16) der Platte (15) orthogonal zur Achse des Zahnkranzes (28) des Ankoppelungselements (26) verläuft.

5. Elektrische Lampe nach einem der vorstehenden Ansprüche, **dadurch gekennzeichnet, dass** der Träger (17) in Form eines Hakens vorgesehen ist.

6. Elektrische Lampe nach einem der vorstehenden Ansprüche, **dadurch gekennzeichnet, dass** der Träger (17) ein unteres Ende hat, das mit einem Bezug aus Elastikbändern verbunden ist.

7. Elektrische Lampe nach einem der vorstehenden Ansprüche, **dadurch gekennzeichnet, dass** der Träger (17) ein unteres Ende hat, das eine Seite hat, die gegenüber dem Ankoppelungselement (26) mit einem selbsthaftenden Überzug versehen ist.
